# EUROPÄISCHE PATENTSCHRIFT

(11) **EP 1 464 831 B1**
(45) Veröffentlichungstag und Bekanntmachung des Hinweises auf die Patenterteilung: **19.03.2008**
(21) Anmeldenummer: 03100842.8
(22) Anmeldetag: 31.03.2003
(51) Int. Cl.: F02N 17/00, F02N 17/08, F02M 25/10, F02M 25/12, F02B 47/06, F02D 21/02, F02D 21/06

(54) **Verfahren zum Starten einer Brennkraftmaschine**
Method for starting an internal combustion engine
Méthode pour démarrer un moteur à combustion interne

(43) Veröffentlichungstag der Anmeldung: 06.10.2004
(73) Patentinhaber: Ford Global Technologies, LLC, A subsidary of Ford Motor Company, Dearborn, MI 48126 (US)
(72) Erfinder: Kramer, Ulrich, 51427, Bergisch Gladbach (DE)
(74) Vertreter: Drömer, Hans-Carsten

(56) Entgegenhaltungen:
- DE-A- 2 350 922
- DE-A- 19 710 839
- DE-A- 19 912 137
- DE-A- 19 947 784
- GB-A- 2 345 866
- US-A- 1 496 951
- US-A- 4 240 381
- US-A- 4 681 071
- US-A1- 2002 029 769
- PATENT ABSTRACTS OF JAPAN vol. 018, no. 347 (C-1219), 30. Juni 1994 (1994-06-30) & JP 06 086914 A (OSAKA GAS CO LTD), 29. März 1994 (1994-03-29)

## Beschreibung

Die Erfindung betrifft ein Verfahren zum Starten einer Brennkraftmaschine sowie eine zur Durchführung eines derartigen Verfahrens eingerichtete Brennkraftmaschine.

Zur Verbesserung der Kraftstoffausnutzung in Fahrzeugen mit Verbrennungsmotor erfolgt häufig anstelle eines Leerlaufbetriebes ein vollständiges Abstellen des Motors, wenn keine Antriebsleistung benötigt wird. Der Motor muß dann neu angelassen werden, wenn seine Leistung wieder benötigt wird. Für das Anlassen weisen herkömmliche Brennkraftmaschinen spezielle Hilfsaggregate wie etwa einen Anlassermotor oder einen als Motor einsetzbaren Generator (sogenannter Startergenerator) auf. Hierbei handelt es sich um verhältnismäßig große und kostenaufwändige Einrichtungen, da für das Anlassen des Verbrennungsmotors eine hohe elektrische Leistung erforderlich ist.

Darüber hinaus ist es bekannt, eine Brennkraftmaschine durch Auslösen einer Verbrennung anzulassen. Dies ist insbesondere bei Brennkraftmaschinen mit Funkenzündung und Direkteinspritzung möglich. Der direkt in die Brennkammer eingespritzte Kraftstoff wird dabei durch einen Funken gezündet, und die anschließende Explosion des Luft-Kraftstoff-Gemisches bewegt den Kolben und startet den Motor, ohne daß die Kurbelwelle durch ein zusätzliches Hilfsaggregat bewegt werden müßte.

Bei einer Kombination obiger Methoden erfolgt während des Anlassens einer Brennkraftmaschine durch einen Startermotor bereits früh bzw. von Anfang an eine Einspritzung und Verbrennung in den Zylindern, um hierdurch den Anlasser zu unterstützen.

Ein direktes oder unterstütztes Anlassen des Motors durch eine frühe Verbrennung erfordert bestimmte Randbedingungen, um erfolgreich durchgeführt werden zu können. Zum Beispiel ist es erforderlich beziehungsweise vorteilhaft, daß die Kurbelwelle zu Beginn des Anlassens in oder nahe einer bestimmten Position steht. Ferner muß gewährleistet werden, daß aus der Verbrennung eine ausreichende Kraft zum Antreiben der Brennkraftmaschine gewonnen werden kann. Letzteres setzt wiederum die Bereitstellung einer ausreichenden Frischluftmenge während der Startphase voraus. Diesbezüglich wird in der DE 199 47 784 A1 die Anordnung eines Luftspeicherraums vorgeschlagen, in welchem Luft unter einem erhöhten Druck gespeichert werden soll, damit diese bei einem Direktstart der Brennkraftmaschine in deren Zylinder eingespeist werden kann und dort für einen erhöhten Ladedruck sorgt.

Aus der US 2002/0026769 A1 ist ein Verfahren zum Einspritzen von Stickstoffmonoxid in einen Verbrennungsmotor zur Verbesserung des Wirkungsgrades während des Motorbetriebes - jedoch nicht speziell zur Verbesserung des Startverhaltens - offenbart, wobei das Gas aus einem extern nachzufüllenden Vorratstank entnommen wird.

Vor diesem Hintergrund war es Aufgabe der vorliegenden Erfindung, alternative Mittel für eine effiziente Gewährleistung der Voraussetzungen für den Start einer Brennkraftmaschine mit Hilfe von frühen Verbrennungen während der Startphase bereitzustellen, bei denen ein Nachfüllen eines Vorratstanks mit Stickstoffmonoxid nicht erforderlich ist.

Diese Aufgabe wird durch ein Verfahren mit den Merkmalen des Anspruchs 1 sowie durch eine Brennkraftmaschine mit den Merkmalen des Anspruchs 3 gelöst..

Vorteilhafte Ausgestaltungen sind in den Unteransprüchen enthalten.

Das erfindungsgemäße Verfahren dient dem Starten einer Brennkraftmaschine, wobei bereits während der Startphase eine Kraftstoffverbrennung in mindestens einer Brennkammer der Brennkraftmaschine stattfindet. Durch die frühe Kraftstoffverbrennung kann das Anlassen mittels eines Hilfsaggregates unterstützt werden, so daß Letzteres leichter und damit kostengünstiger ausgelegt werden kann. Vorzugsweise wird mit der Verbrennung sogar ein Direktstart der Brennkraftmaschine durchgeführt, welcher völlig ohne zusätzliches Hilfsaggregat auskommt. Das Verfahren ist dadurch gekennzeichnet, daß während der Startphase in mindestens einer Brennkammer der Brennkraftmaschine eine im Vergleich zur relativen Sauerstoffkonzentration in normaler Luft (ca. 21 Vol.-%) erhöhte relative Sauerstoffkonzentration herrscht (wobei Kraftstoffgase und/oder Restabgase bei der Ermittlung der relativen Konzentration nicht berücksichtigt werden), indem während der Startphase Stickstoffmonoxid als Sauerstoffdonator in mindestens einer Brennkammer der Brennkraftmaschine eingebracht wird, wobei das Stickstoffmonoxid im Kraftfahrzeug produziert und zwischengespeichert wird. Bei einem Sauerstoffdonator handelt es sich um einen vorzugsweise gasförmigen oder flüssigen Stoff, welcher Sauerstoff chemisch gebunden enthält und diesen unter bestimmten Voraussetzungen, beispielsweise oberhalb einer Temperaturschwelle, freisetzen bzw. an andere chemische Substanzen abgeben kann.

Durch das beschriebene Verfahren kann erreicht werden, daß während der Startphase der Brennkraftmaschine eine größere Menge an Sauerstoff in mindestens einer Brennkammer vorhanden ist, so daß dort auch mehr Kraftstoff verbrannt werden kann als bei einer entsprechenden Füllung der Kammer mit Umgebungsluft unter vergleichbaren Druckbedingungen. Dies gewährleistet, daß von Anfang der Startphase an eine ausreichende Motorleistung für ein unterstütztes Starten beziehungsweise einen Direktstart zur Verfügung steht.

Die erhöhte Sauerstoffkonzentration in der Brennkammer könnte alternativ zu dem erfindungsgemäß vorgeschlagenen Weg durch Zufuhr von einem Gas, das Sauerstoff in einer gegenüber den Verhältnissen in normaler Luft erhöhten Konzentration enthält oder sogar aus reinem Sauerstoff besteht (nachfolgend "Sauerstoff-Zufuhrgas" genannt), während des Auslaufens der Brennkraftmaschine, während des Stillstands der Brennkraftmaschine und/oder während der Startphase der Brennkraftmaschine erzeugt werden. Die Zufuhr kann dabei zusätzlich zu oder anstelle der normal angesaugten Frischluft erfolgen. In ähnlicher Weise kann auch der erfindungsgemäße Sauerstoffdonator während des Auslaufens, des Stillstandes und/oder der Startphase der Brennkraftmaschine zugeführt werden. Bei allen genannten Zufuhrarten ist gewährleistet, daß der Sauerstoff beziehungsweise der Sauerstoffdonator während der Startphase zur Verfügung steht.

Gemäß dem erfindungsgemäßen Verfahren wird der Sauerstoffdonator während des Betriebs der Brennkraftmaschine an Bord des die Brennkraftmaschine enthaltenden Kraftfahrzeuges produziert und für das Starten der Brennkraftmaschine zwischengespeichert. Die Art der Produktion richtet sich nach der als Sauerstoffdonator verwendeten Substanz.

Der erfindungsgemäß verwendete Sauerstoffdonator ist das Gas Stickstoffmonoxid N₂O ("Lachgas"). Dieses Gas kann entweder in einem Speicher mitgeführt oder an Bord eines Kraftfahrzeuges in einem entsprechend eingerichteten Reaktor aus geeigneten Ausgangssubstanzen oder zum Beispiel durch biotechnologische Prozesse erzeugt werden.

Das Stickstoffmonoxid N₂O könnte während des Betriebs der Brennkraftmaschine in einem im Abgasweg der Brennkraftmaschine angeordneten Abgaskatalysator gewonnen werden. In herkömmlichen Abgaskatalysatoren wird die Entstehung von N₂O durch spezielle Maßnahmen unterdrückt. Durch eine entsprechende Einstellung der Katalysatoren kann somit in einfacher Weise erreicht werden, daß diese während des Betriebs des Kraftfahrzeuges N₂O produzieren, welches dann separiert und zwischengespeichert werden kann.

Die Erfindung betrifft ferner eine Brennkraftmaschine, vorzugsweise eine Brennkraftmaschine mit Direkteinspritzung und Fremdzündung, welche dadurch gekennzeichnet ist, daß diese Mittel zur Bereitstellung eines Sauerstoffdonators in mindestens eine Brennkammer der Brennkraftmaschine enthält, wobei die Brennkraftmaschine für die Durchführung eines Verfahrens der oben erläuterten Art eingerichtet ist. Die Bereitstellung eines Sauerstoffdonators kann somit für die Startphase der Brennkraftmaschine stattfinden, um auf diese Weise den Start durch frühe Kraftstoffverbrennungen zu unterstützen beziehungsweise einen Direktstart zu bewirken.

Gemäß einer Weiterbildung der Brennkraftmaschine enthält diese einen Vorratsspeicher für einen Sauerstoffdonator, wobei der Vorratsspeicher über Zufuhrleitungen mit mindestens einer Brennkammer der Brennkraftmaschine verbunden ist. Ein derartiger Vorratsspeicher kann mit einer Betankungseinrichtung versehen sein, so daß dieser in regelmäßigen Abständen, zum Beispiel beim Auftanken des Kraftfahrzeuges mit Kraftstoff, wiederbefüllt werden kann.

Die Brennkraftmaschine könnte ferner eine im Abgasweg angeordnete Abgasnachbehandlungseinrichtung aufweisen, welche dazu eingerichtet ist, N₂O aus dem von der Brennkraftmaschine kommenden Abgas zu erzeugen und/oder zu separieren. In diesem Falle ist die Brennkraftmaschine autonom, da sie den Sauerstoffdonator selbst erzeugt und diesbezüglich keine regelmäßige Betankung od. dgl. benötigt.

Im Folgenden wird die Erfindung mit Hilfe der Figuren beispielhaft erläutert. Es zeigen:
- Fig. 1: eine erfindungsgemäße Brennkraftmaschine mit einem Sauerstoff- bzw. N₂O-Speicher, und
- Fig. 2: eine Brennkraftmaschine mit einem N₂O-Speicher und einer N₂O-Erzeugung durch einen Abgaskatalysator.

Bei der in den Figuren dargestellten Brennkraftmaschine 2 handelt es sich insbesondere um eine solche mit Direkteinspritzung von Kraftstoff in die Zylinder und Fremdzündung. Der Brennkraftmaschine wird über einen Ansaugkrümmer beziehungsweise ein Einlaßsystem 1 Frischluft bereitgestellt. Die Verbrennungsabgase werden über einen Abgaskrümmer und einen Abgasweg 4 abgeführt. Im Abgasweg 4 befindet sich mindestens eine Abgasnachbehandlungseinrichtung 3, z. B. ein Dreiwegekatalysator.

Um die Brennkraftmaschine 2 direkt, d.h. ohne ein zusätzliches Hilfsaggregat wie beispielsweise einen Startermotor anlassen zu können, oder um ein derartiges Hilfsaggregat zu unterstützen und daher leichter auslegen zu können, kann während der Startphase der Brennkraftmaschine 2 bereits von jedem ersten Arbeitstakt eines Zylinders an eine Kraftstoffeinspritzung und -verbrennung erfolgen. Wichtig für den Erfolg eines solchen Vorgehens ist, daß der Verbrennungsvorgang eine ausreichend hohe Kraft für die Ingangsetzung der Brennkraftmaschine 2 bereitstellt. Die maximal erreichbare Kraft wird während der Startphase jedoch durch die verhältnismäßig geringe für eine Verbrennung zur Verfügung stehende Sauerstoffmenge in den Zylindern begrenzt, da das Füllgas der Zylinder unverdichtet nur bei Atmosphärendruck vorliegt.

Um die Verbrennungsleistung der Brennkraftmaschine 2 während der Startphase zu erhöhen, wird vorgeschlagen, für eine erhöhte (relative) Sauerstoffkonzentration während der Startphase zu sorgen. Gemäß Figur 1 werden zur Erhöhung des Sauerstoffgehalts in den Zylindern der Brennkraftmaschine 2,diese mit reinem Sauerstoff O₂ anstelle von Frischluft oder zusätzlich zur Frischluft gefüllt. Eine andere Möglichkeit besteht darin, die Zylinder mit einem Sauerstoffdonator zu füllen, d.h. Gasen oder Flüssigkeiten, welche Sauerstoff chemisch gebunden enthalten und diesen in den Zylindern freisetzen können. Der Sauerstoffdonator wird vorzugsweise zusätzlich zur normalen Frischluft in die Zylinder eingebracht.

Gemäß Figur 1 wird der reine Sauerstoff O₂ und/oder der Sauerstoffdonator, bei dem es sich zum Beispiel um Stickstoffmonoxid N₂O handeln kann, in einem Speichertank 6 an Bord des Kraftfahrzeuges bevorratet und über Zufuhrleitungen 5 nach Bedarf in die Zylinder der Brennkraftmaschine eingebracht. Diese Zufuhr von Sauerstoff oder einem Sauerstoffdonator kann dabei während des Auslaufens der Brennkraftmaschine (d. h. in der Zeit vom Abstellen der Zündung und/oder der Kraftstoffzufuhr bis zum Motorstillstand), während des Motorstillstands (Drehzahl Null) und/oder während der Startphase (d. h. vom Motorstillstand bis zum Erreichen einer vorgegebenen Mindestdrehzahl, zum Beispiel der Leerlaufdrehzahl) erfolgen. Die Bereitstellung von reinem Sauerstoffgas O₂ oder von Sauerstoff, der von einem Sauerstoffdonator in der Brennkammer freigesetzt wird, erhöht die verfügbare Gesamtmenge an Sauerstoff in der Brennkammer. Daher kann eine zusätzliche Menge an Kraftstoff durch die Direkteinspritzung bereitgestellt und vollständig verbrannt werden, so daß eine größere Energie aus dem Verbrennungsvorgang gewonnen wird. Dies stellt sicher, daß die Brennkraftmaschine 2 durch die Verbrennung "aus eigener Kraft" direkt angelassen werden kann.

Wie in Figur 1 schematisch angedeutet ist, kann das Sauerstoffgas O₂ und/oder der Sauerstoffdonator durch eine Tankeinrichtung 7 bei Bedarf wieder im Speicher 6 nachgefüllt werden.

Figur 2 zeigt eine Abwandlung des Systems von Figur 1. Der Speicher 6' ist dabei speziell ein N₂O-Speicher, welcher eingangsseitig über eine Leitung 8 mit dem Abgaskatalysator 3 verbunden ist. Bei Stickstoffmonoxid N₂O handelt es sich um einen Sauerstoffträger mit etwa der 1.5-fachen Dichte von Luft. N₂O dissoziiert bei Temperaturen oberhalb von 300°C in Sauerstoff und Stickstoff gemäß der Formel

2N₂O→2N₂+O₂.

N₂O kann für einen Direktstart zusammen mit Frischluft in die Zylinder der Brennkraftmaschine 2 eingebracht werden. Mit der Frischluft und einer Kraftstoffinjektion kann eine Verbrennung in einem Zylinder initiiert werden, der sich für diesen Zweck in der richtigen Arbeitsstellung befindet. Wenn aufgrund der Verbrennung die Temperatur über 300°C ansteigt, wird Sauerstoff aus dem N₂O freigesetzt, welcher dann an der Verbrennung teilnimmt. Aufgrund der durch diese Freisetzung bereitstehenden zusätzlichen Sauerstoffmenge kann eine entsprechende Zusatzmenge an Kraftstoff in der Brennkammer umgesetzt werden. Hierdurch erhöht sich die verfügbare Energie für das Anlassen der Brennkraftmaschine entsprechend, so daß ein Direktstart mit größerer Wahrscheinlichkeit erfolgreich bzw. unter kritischen Randbedingungen robuster verläuft.

Wie in Figur 1 dargestellt ist, kann das N₂O-Gas im Kraftfahrzeug in einer Speichereinrichtung 6 wie beispielsweise einer Druckflasche bevorratet werden, welche bei Bedarf erneut aufgefüllt wird. Eine andere Möglichkeit besteht darin, daß N₂O an Bord des Kraftfahrzeuges in einem hierfür geeigneten Reaktor erzeugt wird. Zum Beispiel kann N₂O unter Wärmeeinwirkung aus festem Ammoniumnitrat NH₄NO₃ erzeugt werden. Ferner kann N₂O durch Denitrifizierung in einem biotechnologischen Prozeß durch spezielle Bakterien und Pilze aus Nitrat erzeugt werden. Das Nitrat ist dabei von Zeit zu Zeit in dem Reaktor wieder aufzufüllen.

Die in Figur 2 gezeigte weitere Möglichkeit einer N₂O-Erzeugung im Kraftfahrzeug ist besonders zu bevorzugen, da sie mit den wenigsten Zusatzeinrichtungen auskommt. Bei dieser Methode wird das N₂O im Abgaskatalysator 3 aus den Abgasemissionen der Brennkraftmaschine 2 erzeugt bzw. separiert. Normalerweise werden in Katalysatoren während Reduktionsprozessen in einer sauerstoffreichen Atmosphäre am Platinmetall des Katalysators große Mengen an N₂O gebildet. Zur Vermeidung dieser N₂O-Bildung im Katalysator müssen üblicherweise geeignete Zusatzmaßnahmen ergriffen werden. Vorliegend wird jedoch der Bildungsprozeß von N₂O ausgenutzt, um einen N₂O-Speichervorrat an Bord des Kraftfahrzeuges aufzubauen, welcher dann während eines Direktstarts verwendet werden kann. Der Vorteil dieses Vorgehens liegt darin, daß kein Nachfüllen spezieller Substanzen (wie zum Beispiel von N₂O selbst oder von Ammoniumnitrat) erforderlich ist.

Weiterhin ist es möglich, an Bord des Kraftfahrzeuges N₂O in einer hierfür geeigneten Vorrichtung aus dem natürlichen Stickstoffgehalt in Luft zu erzeugen, was ebenfalls den Vorteil hat, ohne ein Auffüllen spezieller Substanzen auszukommen.

## Patentansprüche

1. Verfahren zum Starten einer Brennkraftmaschine (2) eines Kraftfahrzeugs, wobei bereits während der Startphase mindestens eine Kraftstoffverbrennung in mindestens einer Brennkammer der Brennkraftmaschine stattfindet,
**dadurch gekennzeichnet, daß**
während der Startphase in der genannten Brennkammer ein Sauerstoffdonator vorhanden ist, welcher Stickstoffmonoxid (N₂O) enthält, wobei das Stickstoffmonoxid (N₂O) während des Betriebs der Brennkraftmaschine (2) im Kraftfahrzeug produziert und zwischengespeichert sowie zum Start der Brennkraftmaschine (2) in die mindestens eine Brennkammer der Brennkraftmaschine (2) eingebracht wird.

2. Verfahren nach Anspruch 1,
**dadurch gekennzeichnet, daß**
der Sauerstoffdonator während des Auslaufens, des Stillstands und/oder der Startphase der Brennkraftmaschine (2) zugeführt wird.

3. Brennkraftmaschine (2) eines Kraftfahrzeugs mit Mitteln (5, 6, 6') zur Bereitstellung eines Sauerstoffdonators in mindestens eine Brennkammer der Brennkraftmaschine (2),
**dadurch gekennzeichnet, daß**
die Mittel zur Bereitstellung des Sauerstoffdonators
Mittel zur Produktion von Stickstoffmonoxid (N₂O) im Kraftfahrzeug, während des Betriebs der Brennkraftmaschine,
Mittel zur Zwischenspeicherung des produzierten Stickstoffmonoxids sowie
Mittel zur Einbringung des Stickstoffmonoxids in die mindestens eine Brennkammer der Brennkraftmaschine (2) beim Start der Brennkraftmaschine
aufweisen.

4. Brennkraftmaschine (2) nach Anspruch 3,
**dadurch gekennzeichnet, daß**
diese einen Vorratsspeicher (6, 6') für den genannten Sauerstoffdonator enthält, wobei der Vorratsspeicher (6, 6') über Zufuhrleitungen (5) mit mindestens einer Brennkammer verbunden ist,

## Claims

1. Method for starting an internal combustion engine (2) of a motor vehicle, at least one fuel combustion process taking place in at least one combustion chamber of the internal combustion engine as early as during the starting phase,
**characterized in that**
during the starting phase an oxygen donor is present in said combustion chamber, which comprises nitrogen monoxide (N₂O), the nitrogen monoxide (N₂O) being produced during the operation of the internal combustion engine (2) in the motor vehicle and temporarily stored and being introduced into the at least one combustion chamber of the internal combustion engine (2) to start the internal combustion engine (2).

2. Method according to Claim 1,
**characterized in that**
the oxygen donor is fed in during the running down, the standstill and/or the starting phase of the internal combustion engine (2).

3. Internal combustion engine (2) of a motor vehicle, having means (5, 6, 6') for supplying an oxygen donor into at least one combustion chamber of the internal combustion engine (2),
**characterized in that**
the means for providing the oxygen donor have
- means for producing nitrogen monoxide (N₂O) in the motor vehicle during the operation of the internal combustion engine,
- means for the intermediate storage of the nitrogen monoxide which is produced, and
- means for introducing the nitrogen monoxide into the at least one combustion chamber of the internal combustion engine (2) during starting of the internal combustion engine.

4. Internal combustion engine (2) according to Claim 3,
**characterized in that**
it comprises a supply reservoir (6, 6') for the abovementioned oxygen donor, the supply reservoir (6, 6') being connected to at least one combustion chamber via feed lines (5).

## Revendications

1. Procédé pour démarrer un moteur à combustion interne (2) d'un véhicule automobile, dans lequel, déjà pendant la phase de démarrage, au moins une combustion de carburant a lieu dans au moins une chambre de combustion du moteur à combustion interne,
**caractérisé en ce que**
pendant la phase de démarrage dans ladite chambre de combustion, il est prévu un donneur d'oxygène qui contient du monoxyde d'azote (N₂O), le monoxyde d'azote (N₂O) étant produit dans le véhicule automobile pendant le fonctionnement du moteur à combustion interne (2) et étant stocké temporairement, et étant introduit au démarrage du moteur à combustion interne (2) dans l'au moins une chambre de combustion du moteur à combustion interne (2).

2. Procédé selon la revendication 1,
**caractérisé en ce que**
le donneur d'oxygène est acheminé pendant le ralentissement vers l'arrêt, pendant l'arrêt et/ou pendant la phase de démarrage du moteur à combustion interne (2).

3. Moteur à combustion interne (2) d'un véhicule automobile, comprenant des moyens (5, 6, 6') pour fournir un donneur d'oxygène dans au moins une chambre de combustion du moteur à combustion interne (2),
**caractérisé en ce que**
les moyens pour fournir un donneur d'oxygène présentent
des moyens de production de monoxyde d'azote (N₂O) dans le véhicule automobile pendant le fonctionnement du moteur à combustion interne,
des moyens de stockage temporaire du monoxyde d'azote produit, ainsi que
des moyens pour introduire le monoxyde d'azote dans l'au moins une chambre de combustion du moteur à combustion interne (2) au démarrage du moteur à combustion interne.

4. Moteur à combustion interne (2) selon la revendication 3,
**caractérisé en ce**
**qu'**il comprend un accumulateur de réserve (6, 6') pour ledit donneur d'oxygène, l'accumulateur de réserve (6, 6') étant connecté à au moins une chambre de combustion par le biais de conduites d'amenée (5).
